# EUROPÄISCHE PATENTSCHRIFT

(11) **EP 2 838 319 B1**
(45) Veröffentlichungstag und Bekanntmachung des Hinweises auf die Patenterteilung: **21.10.2020**
(21) Anmeldenummer: 14165794.0
(22) Anmeldetag: 24.04.2014
(51) Int. Cl.: H05B 33/08, F21K 99/00, F21V 15/01, F21V 15/015, F21V 23/06, H01R 33/00

(54) **Leuchtmittel mit einer Abdeckkappe**
Lamp with a covering cap
Moyen d'éclairage doté d'un capuchon de recouvrement

(30) Priorität: 26.04.2013 DE 102013104291
(43) Veröffentlichungstag der Anmeldung: 18.02.2015
(73) Patentinhaber: German Led Tech GmbH, 70839 Gerlingen (DE)
(72) Erfinder: Svanberg, Stefan, 8705 Männedorf (CH); Forster, Kurt, 8353 Diessenhofen (CH)
(74) Vertreter: Patentanwälte und Rechtsanwalt Weiß, Arat & Partner mbB

(56) Entgegenhaltungen:
- WO-A1-2011/073327
- WO-A2-2011/138141
- DE-U1-202011 003 701
- DE-U1-202011 110 097
- DE-U1-202012 009 313

## Beschreibung

### Technisches Gebiet

Die Erfindung betrifft ein Leuchtmittel mit einer Abdeckkappe nach dem Oberbegriff des Anspruchs 1.

### Stand der Technik

Bei einem Einsetzmechanismus eines LED-Leuchtmittel, das als Ersatz für ein Leuchtmittel in Form einer Leuchtstoffröhre vorgesehen ist, handelt es sich um denselben Mechanismus, der beim Einsetzen einer Leuchtstoffröhre angewandt wird. Ein solches LED-Leuchtmittel ist zum Beispiel in der DE 10 2011 001 113 A1 dargestellt.

Das Einsetzen oder Entfernen des Leuchtmittels erfolgt normalerweise durch axiales Drehen in eine beliebige Richtung um 90°. Bei einer gewöhnlichen Leuchtstoffröhre führt dies zu keinen Problemen, da diese in alle Richtungen Licht emittiert.

Ein LED-Leuchtmittel hingegen emittiert das erzeugte Licht meist nur in eine Richtung. Da aber eine gängige Leuchtstoffröhrenfassung nur in einer bestimmten Position stromführend ist, führt dies immer wieder zu Problemen. So kann es bei der Wandmontage einer Fassung dazu führen, dass das Licht durch das LED-Leuchtmittel anstatt in der gewünschten vertikalen Richtung in horizontaler Richtung abgestrahlt wird

Weiterhin kann bei Fassungen von Lampen, die sich in den Decken von Räumen befinden, die stromführende Position der Fassung einbaubedingt um 90° zu der gängigen Position verdreht sein. Dies führt beim Einsatz von den zuvor angeführten LED-Leuchtmitteln dazu, dass das Licht nicht in den Raum in Richtung des Bodens emittiert werden kann, solange die Leuchtmittelfassungen nicht aufwendig umgerüstet werden.

Die WO 2011/138141 A2 zeigt ein Leuchtmittel mit einer Schutzvorrichtung in Form eines mechanischen Berührungsschutzes für wenigstens einen der beiden Kontaktabschnitte. Der mechanische Berührungsschutz umfasst eine Schutzkappe, die mit einem Führungselement verbunden ist. Durch Drehen der Schutzkappe, welche normalerweise die Kontaktstifte 4 überdeckt, gelangen die Kontaktstifte in den Bereich von gebogenen Langlöchern und können so aus der Schutzkappe austreten. Keineswegs zeigt diese Entgegenhaltung aber eine bewusste Lageveränderung der Kontaktstifte, um beispielsweise 90°, indem das Anpassstück in zumindest zwei Positionen in das Grundelement einsetzbar ist.

Die DE 20 2011 03 701 U1 zeigt einen Adapter zum Einbringen einer LED-Röhre in einen Lampenkörper mit Fassung für zweiseitig gesockelte, gerade Leuchtstoffröhren. Der Adapter weist ein Aussenteil mit zwei genormten Kontaktstiften zum Kontaktieren der Lampenkörperfassung und ein im Aussenteil angeordnetes Innenteil zur Aufnahme der Stifte einer Seite der LED-Röhre auf. Das Innenteil Ist gegenüber dem Aussentell drehbar angeordnet, und das Aussenteil weist einen Einführschlitz zum Einführen der Stifte der LED-Röhre in das Innenteil auf.

### Aufgabe der Erfindung

Aufgabe der Erfindung ist die Nachteile aus dem Stand der Technik zu beseitigen. Insbesondere ist es Aufgabe der Erfindung ein System bereit zu stellen, dass eine Änderung der Position der Kontaktpins an einem Sockel für Leuchtstoffröhren zulässt. Weiterhin ist es Aufgabe der Erfindung, dass eine Änderung der Stellung der Kontaktpins jederzeit, zumindest über die Lebenszeit des Leuchtmittels hinweg, möglich ist. Zudem ist es Aufgabe der Erfindung die Anpassung der Position der Kontaktpins zu ermöglichen, ohne dass dabei die Verbindung zwischen den Kontaktpins und der Elektronik des Leuchtmittels getrennt werden muss.

### Lösung der Aufgabe

Zur Lösung der Aufgabe führen die Merkmale nach dem Anspruch 1.

In einem typischen Ausführungsbeispiel umfasst ein Leuchtmittel ein Leuchtmittelprofil und eine erfindungsgemässe Abdeckkappe. Die Abdeckkappe umfasst zumindest ein Grundelement und ein davon trennbares Anpassstück. Weiterhin umfasst die Abdeckkappe in einer typischen Ausführungsform Kontaktpins, die in das Anpassstück eingesetzt sind. Diese Kontaktpins bilden einen Anschluss, der geeignet ist, in eine Leuchtstoffröhrenfassung, vorzugsweise eine G5 oder G13 Fassung, eingesetzt zu werden.

Das Grundelement der Abdeckkappe besteht in einer typischen Ausführungsform aus einer Hülse, die durch einen Zwischenboden in zwei Abschnitte getrennt wird. Der Zwischenboden des Grundelements weist in einem typischen Ausführungsbeispiel eine Ausnehmung in Form eines Schweizer Kreuzes auf. Dadurch entstehen im Zwischenboden des Grundelements Anschlagslaschen. In einem typischen Ausführungsbeispiel ist der Zwischenboden somit ein Anschlag für das Anpassstück.

Das Anpassstück weist auf einer dem Leuchtmittel zugewandten Seite zumindest eine, vorzugsweise zwei Erhebungen auf, die geeignet sind in die Ausnehmung in Form des Schweizer Kreuzes eingeführt zu werden. Die Ausnehmung in Form des Schweizer Kreuzes dient somit als Aufnahme für die Erhebungen des Anpassstücks.

Weiterhin befinden sich in der Anschlagslaschen des Grundelements weitere Ausnehmungen. Diese dienen der Aufnahme von Fixierstiften, die sich ebenfalls auf der dem Leuchtmittel zugewandten Seite befinden. Diese Fixierstifte sind dazu geeignet die Fixierung des Anpassstücks im Grundelement zu verbessern. Weiterhin sind die Fixierstifte auch dazu geeignet Kräfte vom Grundelement auf das Anpassstück zu übertragen.

Das Anpassstück ist in zumindest zwei verschiedenen Positionen in das Grundelement einsetzbar. Vorzugsweise handelt es sich um eine 0° und eine 90° Anordnung. Durch die verschiedenen Möglichkeiten das Anpassstück formschlüssig in das Grundelement einzusetzen, kann die Richtung, in die das Licht durch das Leuchtmittel emittiert wird, geändert werden.

Denkbar sind auch Anordnungen die eine 45° und 135° Anordnung oder eine 30° und 120° Grad Anordnung ermöglichen, um etwa Werbetafeln oder Firmenlogos an Gebäudewänden mit Leuchtmitteln, vorzugsweise energiesparenden LED-Leuchtmitteln, zu beleuchten. Allgemein wird durch die Ausnehmung im Zwischenboden in Form eines Schweizer Kreuzes lediglich eine Änderung der Ausrichtung des Anpassstücks und der darin eingesetzten Kontaktpins um 90° vorgegeben.

Weiterhin sollen durch die Anmeldung auch andere Formen der Ausnehmung im Grundelement, die eine einfache Änderung der Position der Kontaktpins innerhalb der Abdeckkappe ermöglichen, vorliegend umfasst sein.

In einem typischen Ausführungsbeispiel werden die Kontaktpins von einer dem Leuchtmittel abgewandten Seite in dafür vorgesehene Ausnehmungen in dem Anpassstück eingesetzt. Die Ausnehmungen, die der Aufnahme und dem Einsetzen der Kontaktpins dienen befinden sich dabei im Wesentlichen auf der gegenüberliegenden Seite der Erhebungen, die in die Ausnehmung in Form des Schweizer Kreuzes des Grundelements eingesetzt werden.

Um die Kontaktpins mit einer Elektronik des Leuchtmittels verbinden zu können, weisen die Erhebungen auf der dem Leuchtmittel zugewandten Seite des Anpassstücks eine konische Aufnahme auf. Durch Einführen eines Kabels mit mehreren Litzen, insbesondere eines viellitzigen Kabels, in diese Aufnahmen werden die Litzen des Kabels in die Kontaktpins eingeführt. Somit sind die Kontaktpins des Anpassstücks über das viellitzige Kabel mit der Elektronik des Leuchtmittels verbunden.

Um eine dauerhafte, zumindest nur schwer lösbare Verbindung zwischen dem viellitzigen Kabel und den Kontaktpins zu erhalten, handelt es sich um eine Crimpverbindung.

Die konische Aufnahme auf der dem Leuchtmittel zugewandten Seite des Anpassstücks bewirkt zudem, dass das viellitzige und dadurch flexible Kabel bei einer Änderung der Position des Anpassstücks nicht zu stark abgeknickt wird. Dies verhindert ein Brechen einzelner Litzen.

Weiterhin weist das Grundelement der Abdeckkappe in einem typischen Ausführungsbeispiel eine Lasche auf, die ein einfaches Arretieren der Abdeckkappe am Leuchtmittelprofil eines Leuchtmittels ermöglicht. Durch Anheben dieser Lasche kann die Abdeckkappe einfach aus der Arretierung gelöst und anschliessend vom Leuchtmittelprofil des Leuchtmittels gezogen werden. Im Anschluss kann die Position des Anpassstücks und der darin eingebrachten Kontaktpins geändert werden, bevor die Abdeckkappe wieder auf das Leuchtmittelprofil und somit auf das Leuchtmittel aufgesetzt wird.

Weiterhin umfasst das Grundelement der Abdeckkappe in einem typischen Ausführungsbeispiel einen Innenring, der sich innerhalb des Hülsenabschnitts auf der dem Leuchtmittel zugewandten Seite befindet. Dieser Innenring weist Unterbrechungen auf, die an Halteschienen des Leuchtmittelprofils des Leuchtmittels angepasst sind. Dadurch kann ein Verdrehen der Abdeckkappe auf dem Leuchtmittel verhindert werden. In den Halteschienen des Leuchtmittelprofils sind in einem typischen Ausführungsbeispiel die Elektronik des Leuchtmittels sowie eine Abdeckung eingesetzt und/oder aufgeschoben. Weiterhin sind die Abdeckkappen so konstruiert, dass im Wesentlichen ein Formschluss sowohl zwischen Leuchtmittelprofil und Grundelement der Abdeckkappe als auch zwischen Grundelement und Anpassstück der Abdeckkappe besteht. Dadurch kann gewährleistet werden, dass Belastungen vom Leuchtmittel über die Abdeckkappe an die Fassung des Leuchtmittels übertragen werden können. In typischen Ausführungsformen weisen die Abdeckkappen eine zweifache Sicherheit bezogen auf den durch die Norm vorgeschriebenen Belastungswert auf.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in
- Figur 1: eine Explosionsdarstellung eines typischen Ausführungsbeispiels eines Leuchtmittelprofils mit einer erfindungsgemässen Abdeckkappe in 0°-Anordnung;
- Figur 2: eine Explosionsdarstellung des Ausführungsbeispiels nach Figur 1 in 90°-Anordnung;
- Figur 3: eine Explosionsdarstellung der erfindungsgemässen Abdeckkappe nach Figur 2 mit einer 90°-Anordnung des Anpassstücks;
- Figur 4: eine Explosionsdarstellung der erfindungsgemässen Abdeckkappe nach Figur 1 mit einer 0°-Anordnung des Anpassstücks;
- Figur 5: eine perspektivische Ansicht der erfindungsgemässen Abdeckkappe mit eingesetztem Anpassstück in 90°-Anordnung;
- Figur 6: eine perspektivische Ansicht der erfindungsgemässen Abdeckkappe mit eingesetztem Anpassstück in 0°-Anordnung;
- Figur 7: eine perspektivische Rückansicht eines erfindungsgemässen Grundelements der Abdeckkappe nach den Figuren 1 und 2;
- Figur 8: eine perspektivische Vorderansicht eines erfindungsgemässen Grundelements der Abdeckkappe nach Figur 3;
- Figur 9: eine perspektivische Ansicht eine dem Leuchtmittel abgewandte Seite eines erfindungsgemässen Anpassstücks;
- Figur 10: eine perspektivische Ansicht auf die dem Leuchtmittel zugewandte Seite eines erfindungsgemässen Anpassstücks;
- Figur 11: eine perspektivische Ansicht auf ein erfindungsgemässen Anpassstück mit eingesetzten Kontaktpins.

### Ausführungsbeispiel

In Figur 1 wird eine Explosionsdarstellung eines typischen Ausführungsbeispiels von einem Leuchtmittelprofil 11 und einer erfindungsgemässen Abdeckkappe 1 in 0°-Anordnung gezeigt. In Figur 2 wird dasselbe für eine 90°-Anordnung gezeigt. In beiden Figuren wird gezeigt, dass die Abdeckkappe 1 zur seitlichen Abdeckung eines Leuchtmittels verwendet wird.

Beide Figuren zeigen, dass das Leuchtmittelprofil 11 eine Ausnehmung 13 aufweist. Durch die Ausnehmung 13 kann über eine Lasche 12 die Abdeckkappe 1 am Leuchtmittelprofil 11 arretiert werden. Dies verhindert unter anderem ein ungewolltes Abgleiten der Abdeckkappe 1 vom Leuchtmittel.

In Figur 3 und 4 ist zu sehen, dass die erfindungsgemässe Abdeckkappe 1 zumindest aus einem Grundelement 2 und einem davon trennbaren Anpassstück 3 besteht. Weiterhin zeigen die Figuren 3 und 4, dass das Anpassstück 3 in zumindest zwei Positionen in das Grundelement 2 eingesetzt werden kann. Bei diesen Positionen handelt es sich vorzugsweise um eine 0° und eine 90° Anordnung.

Die Figuren 5 und 6 zeigen die Abdeckkappe 1 in zusammengesetzten Zustand für die 90°-Anordnung (Fig. 5) und die 0°-Anordnung (Fig. 6).

In der perspektivischen Rückansicht des Grundelements 2 in Figur 7 und der perspektivischen Vorderansicht des Grundelements 2 in Figur 8 ist dargestellt, dass das Grundelement 2 in einem typischen Ausführungsbeispiel ein Hülsenkörper aus zwei Hülsenabschnitten 17.1 und 17.2 ist. Die beiden Hülsenabschnitte 17.1 und 17.2 werden durch einen Zwischenboden 20 getrennt. Dieser Zwischenboden 20 dient als Anschlag für das Anpassstück 3 und weist eine Ausnehmung 5 in Form eines Schweizer Kreuzes auf.

Durch die Ausnehmung 5 im Zwischenboden 20 werden in einem typischen Ausführungsbeispiel vier Anschlagslaschen 18.1 bis 18. 4 ausgebildet, an denen das Anpassstück 3 im eingesetzten Zustand anliegt. Weiterhin ist die Ausnehmung 5 in Form des Schweizer Kreuzes im Zwischenboden 20 des Grundelements 2 dazu geeignet zumindest eine, vorzugsweise zwei Erhebungen 7.1 und 7.2 des Anpassstücks 3 aufzunehmen. Die Erhebungen 7.1 und 7.2 sind in Figur 10 näher dargestellt.

In einem typischen Ausführungsbeispiel weist ein Anpassstück 3 zudem Fixierstifte 9.1 bis 9. 4 auf. Diese sind auf einer dem Leuchtmittel zugewandeten Seite des Anpassstücks 3 angebracht. Weiterhin sind die Fixierstifte 9.1 bis 9.4 so angeordnet, dass sie der Fixierung 'des Anpassstücks 3 in Ausnehmungen 10.1 bis 10.4 des Grundelements dienen. Die Ausnehmungen 10.1 bis 10.4 sind in den Anschlaglaschen 18.1 bis 18.4 des Grundelements 2 angeordnet. Neben der zusätzlichen Fixierung des Anpassstücks 3 im Grundelement 2 können die Fixierstifte auch zur Übertragung von Kräften genutzt werden.

In Figur 9 ist dargestellt, dass das Anpassstück 3 Ausnehmungen 6.1 und 6.2 aufweist. Auf einer dem Leuchtmittel abgewandten Seite des Anpassstücks 3 dienen die Ausnehmungen 6.1 und 6.2 zum Einführen und damit zur Aufnahme von Kontaktpins 4.1 und 4.2. Die Ausnehmungen 6.1 und 6.2 enden auf der dem Leuchtmittel zugewandten Seite des Anpassstücks 3 in den Erhebungen 7.1 und 7.2, in denen sie in konische Aufnahmen 8.1 und 8.2 übergehen. Somit befinden sich die Kontaktpins 4.1 und 4.2 im Wesentlichen gegenüberliegend zu den Erhebungen 7.1 und 7.2.

In Figur 11 ist das Anpassstück 3 mit den eingesetzten Kontaktpins 4.1 und 4.2 dargestellt. Weiterhin ist in Figur 11 ein Abstand a dargestellt. Dieser Abstand a entspricht in einem typischen Ausführungsbeispiel einem Abstand einer G5 oder G13 Leuchtmittelfassung.

Die konischen Aufnahmen 8.1 und 8.2 in den Erhebungen 7.1 und 7.2 sind zur Aufnahme eines Kabels mit mehreren Litzen, insbesondere eines viellitzigen Kabels, vorgesehen. Dieses nicht näher dargestellte viellitzige Kabel dient einer Verbindung zwischen den Kontaktpins 4.1 und 4.2 und einer Elektronik eines Leuchtmittels, welche ebenfalls nicht näher dargestellt ist.

Durch das Einführen des viellitzigen Kabels in die Ausnehmungen 6.1 und 6.2 sind diese mit den Kontaktpins 4.1, 4.2 verbunden. Um diese Verbindung formstabil und dauerhaft zu gestalten, handelt es sich bei der Verbindung zwischen den Kontaktpins 4.1, 4.2 und dem viellitzigen Kabel vorzugsweise um eine Crimpverbindung.

In Figur 7 ist zu sehen dass sich innerhalb des Hülsenabschnitts 17.1 des Grundelements ein Innenring 14 befindet. Dieser Innenring 14 weist Ausnehmungen 15.1 und 15.2 auf. Diese Ausnehmungen sind an die in Figur 1 und 2 dargestellten Halteschienen 16.1 und 16.2 des Leuchtmittelprofils 11 angepasst. Durch diese Anordnung kann ein Verdrehen der Abdeckkappe auf dem Leuchtmittel verhindert werden. Die Halteschienen 16.1 und 16.2 dienen in einem typischen Ausführungsbeispiel zur Aufnahme der Elektronik des Leuchtmittels sowie der Aufnahme einer lichtdurchlässigen Abdeckung Abdeckung, wie dies in der DE 10 2011 001 113 A1 beschrieben ist.

Die Schritte zur Änderung der Position des Anpassstücks und somit der Kontaktpins 4.1, 4.2 von einer 0°- auf eine 90°-Anordnung, oder umgekehrt, sind die folgenden:
Durch Anheben der Lasche 12 wird die Arretierung zwischen der Abdeckkappe 1 und dem Leuchtmittelprofil 11 gelöst und die Abdeckkappe 1 kann vom Leuchtmittelprofil 11 abgezogen werden. Um die Position der Kontaktpins 4.1 und 4.2 zu ändern, muss das Anpassstück aus dem Grundelement gelöst und anschliessend verdreht werden. Da als Verbindung von den Kontaktpins 4.1 und 4.2 mit der Elektronik des Leuchtmittels ein flexibles Kabel genutzt wird, kann das Anpassstück 3 problemlos verdreht werden. Nach der Drehung um 90° kann das Anpassstück 3 wieder in das Grundelement 2 eingesetzt werden. Nach dem Einsetzen liegt das Anpassstück auf den Anschlagslaschen 18.1 bis 18.4 auf. Anschliessend wird die Abdeckkappe 1 wieder auf das Leuchtmittelprofil 11 aufgesetzt. Nach dem Ändern der Position des Anpassstücks der Abdeckkappe auf der einen Seite des Leuchtmittels muss der Vorgang auf der anderen Seite des Leuchtmittels und der dortigen Abdeckkappe 1 wiederholt werden. Danach kann das Leuchtmittel mit einer um 90° gedrehten Emissionsrichtung der durch das Leuchtmittel erzeugten Lichtwellen in die Leuchtmittelfassung eingesetzt werden.

**Bezugszeichenliste**

| | | | | | |
|---|---|---|---|---|---|
| 1 | Abdeckkappe | 34 | | a | Abstand |
| 2 | Grundelement | 35 | | | |
| 3 | Anpassstück | 36 | | | |
| 4 | Kontaktpin | 37 | | | |
| 5 | Ausnehmung | 38 | | | |
| 6 | Ausnehmung für Kontaktpin | 39 | | | |
| 7 | Erhebung | 40 | | | |
| 8 | Konische Aufnahme | 41 | | | |
| 9 | Fixierstift | 42 | | | |
| 10 | Ausnehmung | 43 | | | |
| 11 | Leuchtmittelprofil | 44 | | | |
| 12 | Lasche | 45 | | | |
| 13 | Ausnehmung | 46 | | | |
| 14 | Innenring | 47 | | | |
| 15 | Ausnehmung | 48 | | | |
| 16 | Halteschienen | 49 | | | |
| 17 | Hülse | 50 | | | |
| 18 | Anschlaqlaschen | 51 | | | |
| 19 | | 52 | | | |
| 20 | Zwischenboden | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Leuchtmittel mit einem Leuchtmittelprofil (11) und zumindest einer seitlichen Abdeckkappe (1), wobei
die Abdeckkappe (1) zumindest aus einem Grundelement (2) und einem davon trennbaren Anpassstück (3) besteht, wobei
das Anpassstück (3) in zumindest zwei Positionen, vorzugsweise 0° und 90°, in das Grundelement (2) einsetzbar ist,
**dadurch gekennzeichnet,**
**dass** das Grundelement (2) einen Zwischenboden (20) aufweist, der ein Anschlag für das Anpassstück (3) ist wobei
der Zwischenboden (20) eine Ausnehmung (5) aufweist, wodurch Anschlagslaschen (18.1-18.4) ausgebildet werden, wobei
das Anpassstück (3) Fixierstifte (9.1-9.4) zur Fixierung in Ausnehmungen (10.1-10.4) in den Anschlaglaschen (18.1-18.4) des Grundelements (2) aufweist.

2. Leuchtmittel nach Anspruch 1, **dadurch gekennzeichnet, dass** die Ausnehmung (5) in Form eines Schweizer Kreuzes ausgebildet ist.

3. Leuchtmittel nach einem der Ansprüche 1 oder 2, **dadurch gekennzeichnet, dass** die Ausnehmung (5) zur Aufnahme von zumindest einer Erhebung (7.1, 7.2) des Anpassstücks (3) geeignet ist.

4. Leuchtmittel nach einem der Ansprüche 1 bis 3, **dadurch gekennzeichnet, dass** in das Anpassstück (3) auf einer dem Leuchtmittel abgewandten Seite, im Wesentlichen den Erhebungen (7.1, 7.2) gegenüberliegend, Kontaktpins (4.1, 4.2) in Ausnehmungen (6.1, 6.2) einsetzbar sind.

5. Leuchtmittel nach einem der Ansprüche 1 bis 4, **dadurch gekennzeichnet, dass** die Erhebung (7.1, 7.2) eine konische Aufnahme (8.1, 8.2) für ein Kabel mit mehreren Litzen auf einer dem Leuchtmittel zugewandten Seite aufweist.

6. Leuchtmittel nach einem der Ansprüche 1 bis 5, **dadurch gekennzeichnet, dass** die Kontaktpins (4.1, 4.2) der Abdeckkappe (1) über das Kabel mit mehreren Litzen mit dem Leuchtmittel verbunden sind.

7. Leuchtmittel nach einem der Ansprüche 1 bis 6, **dadurch gekennzeichnet, dass** die Verbindung zwischen dem Kabel mit mehreren Litzen und dem Kontaktpin (4.1, 4.2) eine Crimpverbindung ist.

8. Leuchtmittel nach einem der Ansprüche 1 bis 7, **dadurch gekennzeichnet, dass** das Grundelement (2) einen Innenring (14) mit Ausnehmungen (15.1, 15.2) aufweist, welche an Halteschienen (16.1, 16.2) eines Leuchtmittelprofils (11) angepasst sind.

9. Leuchtmittel nach einem der Ansprüche 1 bis 8, **dadurch gekennzeichnet, dass** das Grundelement (2) eine Lasche (12) zur Arretierung der Abdeckkappe (1) an dem Leuchtmittelprofil (11) aufweist.

## Claims

1. Illuminant with an illuminant profile (11) and at least one lateral cover cap (1), wherein the cover cap (1) consists at least of a base element (2) and an adaptor (3) separable therefrom, wherein the adaptor (3) can be inserted into the base element (2) in at least two positions, preferably 0° and 90°,
**characterized in that**,
the base element (2) has an intermediate base (20) which is a stop for the adaptor (3), whereby the intermediate base (20) has a recess (5), as a result of which stop flaps (18.1-18.4) are formed, whereby the adaptor (3) has fixing pins (9.1-9.4) for fixation in recesses (10.1-10.4) in the stop flaps (18.1-1 8.4) of the base element (2).

2. Illuminant according to claim 1, **characterized in that** the recess (5) is formed in the shape of a Swiss cross.

3. Illuminant according to one of the claims 1 or 2, **characterized in that** the recess (5) is suitable for receiving at least one projection (7.1, 7.2) of the adaptor (3)

4. Illuminant according to one of the claims up to 3, **characterized in that** contact pins (4.1, 4.2) are insertable in recesses (6.1, 6.2) into the adaptor (3) on a side facing away from the illuminant, essentially opposite the projection (7.1, 7.2).

5. Illuminant according to one of claims up to 4, **characterized in that** the projection (7.1, 7.2) has a conical receptacle (8.1, 8.2) for a cable with several strands on a side facing the illuminant.

6. Illuminant according to one of claims up to 5, **characterized in that** the contact pins (4.1, 4.2) of the cover cap (1) are connected to the illuminant via the cable with several strands.

7. Illuminant according to one of claims up to 6, **characterized in that** the connection between the cable with several strands and the contact pin (4.1, 4.2) is a crimp connection.

8. Illuminant according to one of claims up to 7, **characterized in that** the base element (2) has an inner ring (14) with recesses (15.1, 15.2) which are adapted to holding rails (16.1, 16.2) of an illuminant profile (11).

9. Illuminant according to one of the claims up to 8, **characterized in that** the base element (2) has a plate (12) for locking the cover cap (1) on the illuminant profile (11).

## Revendications

1. Moyen d'éclairage avec un profilé de moyen d'éclairage (11) et au moins un capuchon de recouvrement latéral (1), dans lequel
le capuchon de recouvrement (1) se compose d'au moins un élément de base (2) et d'une pièce d'adaptation (3) pouvant être séparée de ce dernier, dans lequel
la pièce d'adaptation (3) peut être placée dans au moins deux positions, de préférence à 0° et à 90°, dans l'élément de base (2),
**caractérisé par le fait**
**que** l'élément de base (2) présente une base intermédiaire (20) qui est une butée pour la pièce d'adaptation (3), dans lequel
la base intermédiaire (20) présente un évidement (5), d'où sont formées des pattes de butée (18.1 à 18.4), dans lequel
la pièce d'adaptation (3) présente des goupilles de fixation (9.1 à 9.4) destinées à la fixation dans les évidements (10.1 à 10.4) dans les pattes de butée (18.1 à 18.4) de l'élément de base (2).

2. Moyen d'éclairage selon la revendication 1, **caractérisé par le fait que** l'évidement (5) est réalisé sous forme d'une croix suisse.

3. Moyen d'éclairage selon l'une des revendications 1 ou 2, **caractérisé par le fait que** l'évidement (5) convient pour recevoir au moins une élévation (7.1, 7.2) de la pièce d'adaptation (3).

4. Moyen d'éclairage selon l'une des revendications 1 à 3, **caractérisé par le fait que** dans la pièce d'adaptation (3), d'un côté opposé au moyen d'éclairage, sensiblement opposé aux élévations (7.1, 7.2), des broches de contact (4.1, 4.2) peuvent être introduites dans les évidements (6.1, 6.2).

5. Moyen d'éclairage selon l'une des revendications 1 à 4, **caractérisé par le fait que** l'élévation (7.1, 7.2) présente un réceptacle conique (8.1, 8.2) pour un câble à plusieurs brins sur une face orientée vers le moyen d'éclairage.

6. Moyen d'éclairage selon l'une des revendications 1 à 5, **caractérisé par le fait que** les broches de contact (4.1, 4.2) du capot de recouvrement (1) sont connectées, par l'intermédiaire du câble à plusieurs brins, au moyen d'éclairage.

7. Moyen d'éclairage selon l'une des revendications 1 à 6, **caractérisé par le fait que** la connexion entre le câble à plusieurs brins et la broche de contact (4.1, 4.2) est une connexion par sertissage.

8. Moyen d'éclairage selon l'une des revendications 1 à 7, **caractérisé par le fait que** l'élément de base (2) présente une bague intérieure (14) avec des évidements (15.1, 15.2) qui sont adaptés à des rails de maintien (16.1, 16.2) d'un profilé de moyen d'éclairage (11).

9. Moyen d'éclairage selon l'une des revendications 1 à 8, **caractérisé par le fait que** l'élément de base (2) présente une patte (12) destinée à arrêter le capot de recouvrement (1) sur le profilé de moyen d'éclairage (11).
